# EUROPÄISCHE PATENTSCHRIFT

(11) **EP 1 232 947 B1**
(45) Veröffentlichungstag und Bekanntmachung des Hinweises auf die Patenterteilung: **31.08.2005**
(21) Anmeldenummer: 02001065.8
(22) Anmeldetag: 21.01.2002
(51) Int. Cl.: B65B 39/00, B65D 90/62

(54) **Nachrieselschutzvorrichtung**
Flow cut-off means for pulverulent material
Dispositif de coupe d'un courant de matériau pulvérulent

(30) Priorität: 15.02.2001 DE 10107172
(43) Veröffentlichungstag der Anmeldung: 21.08.2002
(73) Patentinhaber: Hecht Anlagenbau GmbH, 85276 Pfaffenhofen a.d. Ilm (DE)
(72) Erfinder: Hecht, Günther, 85276 Pfaffenhofen (DE)
(74) Vertreter: Kilian, Helmut

(56) Entgegenhaltungen:
- EP-A- 0 490 607
- EP-A- 0 709 291
- DE-A- 2 947 440
- US-A- 1 976 917

## Beschreibung

Die Erfindung betrifft eine Nachrieselschutzvorrichtung für eine Befüllstation zum Befüllen von Gebinden mit einem Schüttgut nach dem Gattungsbegriff des Patentanspruchs 1.

Eine derartige Nachrieselschutzvorrichtung ist aus der EP-A-490 607 oder der EP-A-709 291 bekannt.

Gebinde, wie beispielsweise Säcke oder sogenannte Big Bags, Fässer oder Container werden üblicherweise in einer speziell dafür konzipierten Befüllstation mit einem Schüttgut befüllt. Die Befüllstation weist dazu ein Befüllrohr auf, über das das Schüttgut in das Gebinde gelangt.

Bei einem Gebindewechsel, bei dem kurzzeitig kein Gebinde am Füllstutzen des Befüllrohres angeschlossen ist, können Teile des Schüttgutes, die beispielsweise an der Innenwand des Befüllrohres haften, aus dem Füllrohr nachrieseln und in die Umgebung gelangen, beispielsweise auf den Boden des Raumes fallen, in dem sich die Befüllstation befindet.

Um das zu vermeiden, werden üblicherweise Absperreinrichtungen vorgesehen, die das Befüllrohr während eines Gebindewechsels schließen, um ein Nachrieseln des Schüttgutes zu verhindern.

Bei den bekannten eingangs genannten Nachrieselschutzvorrichtungen werden die Klappenteile über mechanische oder hydraulische Einrichtungen zusammengeklappt, die vollständig oder zumindest teilweise im Befüllrohr angeordnet sind. Durch diese die Klappenteile betätigenden Einrichtungen wird der Schüttgutstrom im Befüllrohr behindert.

Die der Erfindung zugrunde liegende Aufgabe besteht darin, eine Nachrieselschutzvorrichtung der eingangs genannten Art zu schaffen, die ohne den Schuttgutstrom im Befüllrohr behindernde Betätigungseinrichtungen für die Klappenteile auskommt.

Diese Aufgabe wird gemäß der Erfindung durch die Ausbildung gelöst, die im Anspruch 1 angegeben ist.

Besonders bevorzugte Weiterbildungen der erfindungsgemäßen Nachrieselschutzvorrichtung sind Gegenstand der Patentansprüche 2 bis 4.

Im Folgendem wird anhand der zugehörigen Zeichnungen ein besonders bevorzugtes Ausführungsbeispiel der erfindungsgemäßen Nachrieselschutzvorrichtung näher beschrieben. Es zeigen
Figur 1 in einer perspektivischen Ansicht eine typische Befüllstation zum Befüllen von Gebinden mit einem Schüttgut,
Figur 2 eine perspektivische Ansicht des Grundaufbaus einer Nachrieselschutzvorrichtung im geschlossenen Zustand,
Figur 3 und Figur 4 teilweise geschnittene perspektivische Ansichten der in Figur 2 dargestellten Vorrichtung im geschlossenen und im geöffneten Zustand jeweils,
Figur 5 ein erstes Ausführungsbeispiel einer Antriebseinrichtung für eine Nachrieselschutzvorrichtung in einer perspektivischen Ansicht,
Figur 6 in einer perspektivischen Ansicht die Antriebseinrichtung von Figur 5 im Einzelnen,
Figur 7 die in Figur 6 dargestellte Antriebseinrichtung in einer Schnittansicht,
Figur 8 ein weiteres Ausführungsbeispiel einer Antriebseinrichtung für eine Nachrieselschutzvorrichtung,
Figur 9 die in Figur 8 dargestellte Antriebseinrichtung im Einzelnen,
Figur 10 eine Abwandlungsform der in Figur 8 dargestellten Antriebseinrichtung in einer perspektivischen Ansicht und
Figur 11 das Ausführungsbeispiel der erfindungsgemäßen Nachrieselschutzvorrichtung in einer perspektivischen Ansicht.

Die in Figur 1 dargestellte Befüllstation weist ein Befüllrohr 1 auf, über das ein Schüttgut in ein Gebinde 2, wie beispielsweise einen Beutel oder einen Sack gelangt. Um ein Nachrieseln des Schüttgutes bei einem Gebindewechsel zu vermeiden, bei dem kurzzeitig kein Gebinde an den Füllstutzen des Befüllrohres angeschlossen ist, ist eine Nachrieselschutzvorrichtung vorzugsweise am unteren Ende 3 des Befüllrohres 1 vorgesehen, die während des Gebindewechsels das Befüllrohr 1 nach außen abschließen kann.

In den Figuren 2, 3 und 4 ist der Grundaufbau der Nachrieselschutzvorrichtung und deren geschlossene und geöffnete Stellung jeweils dargestellt.

Die Nachrieselschutzvorrichtung umfaßt eine zweiteilige Klappe mit Klappenteilen 4 und 5, die an einer Welle 6 befestigt sind, die in einer ringförmigen Halterung 7 sitzt, die am unteren Ende des Befüllrohres 1 angebracht wird, oder direkt am Befüllrohr 1 befestigt oder innen am Befüllrohr 1 anliegend angeordnet ist. Die zweiteilige Klappe hat eine Abmessung, die wenigstens dem Befüllrohrinnenquerschnitt entspricht, so daß sie im geschlossenen Zustand, der in Figur 2 und in Figur 3 dargestellt ist, den Innenraum des Befüllrohres 1 nach außen hin vollständig abschließen kann.

Die beiden Klappenteile 4 und 5 der zweiteiligen Klappe sind um die Welle 6 schwenkbar und in die in Figur 4 dargestellte Stellung, das heißt in die Richtung des Schüttgutstromes und somit bei der in Figur 1 dargestellten Schüttstation nach unten oder nach vorne zusammenklappbar. Wie es in Figur 4 im Einzelnen dargestellt ist, liegen im zusammengeklappten Zustand beide Klappenteile 4 und 5 mit einer ihrer Außenflächen aneinander.

Die oben beschriebene Nachrieselschutzvorrichtung arbeitet in der folgenden Weise:

Wenn ein Gebinde 2 an den Füllstutzen des Befüllrohres 1 angeschlossen ist und befüllt werden soll oder befüllt wird, ist die Nachrieselschutzvorrichtung geöffnet, das heißt mit ihren Klappenteilen 4 und 5 im zusammengeklappten Zustand angeordnet, der in Figur 4 dargestellt ist. Wenn das Gebinde befüllt wird, kommen nur die Flächen der Klappenteile 4 und 5 mit dem Schüttgut in Kontakt, die im geschlossenen Zustand, der in Figur 3 dargestellt ist, nach innen in das Befüllrohr gerichtet sind. Die Flächen der Klappen 4 und 5, die im geschlossenen Zustand nach außen gerichtet sind, kommen mit dem Schüttgut beim Befüllen nicht in Kontakt.

Kurz bevor ein gefülltes Gebinde vom Befüllrohr 1 abgenommen wird, wird die Nachrieselschutzvorrichtung geschlossen, das heißt werden die Klappenteile 4 und 5 um die Welle 6 in eine Position quer zum Befüllrohr 1 geschwenkt, die in Figur 3 dargestellt ist. In diesem Zustand ist das Befüllrohr 1 vollständig nach außen abgeschlossen, so daß kein Schüttgut nachrieseln kann, was insbesondere dann gilt, wenn die Nachrieselschutzvorrichtung am äußersten Ende des Befüllrohres angebracht ist. Die im geschlossen Zustand nach außen weisenden Flächen der Klappen 4 und 5 sind sauber, da sie während des Befüllvorganges nicht mit Schüttgut in Berührung gekommen waren.

Nach dem Gebindewechsel, wenn ein neues Gebinde an das Befüllrohr angeschlossen ist, wird die Nachrieselschutzvorrichtung wieder geöffnet, so daß das neue Gebinde befüllt werden kann.

Besonders bevorzugte Ausführungsbeispiele der Antriebseinrichtungen zum Auf- und Zuklappen der Klappenteile 4 und 5 der oben beschriebenen Nachrieselschutzvorrichtung werden im Folgendem anhand der Figuren 5 bis 11 beschrieben.

Bei dem in den Figuren 5 bis 7 dargestellten Ausführungsbeispiel ist ein Schwenkantrieb, insbesondere ein Doppelkolbenschwenkantrieb 8, 9 für jeden Klappenteil 4, 5 vorgesehen, um diesen um die Welle 6 zu schwenken.

Wie es in Figur 6 und 7 dargestellt ist, ist dazu die Welle aus drei Einzelteilen 10, 11 aufgebaut, von denen die beiden äußeren 11 mit einem Klappenteil 5 verbunden sind, während der innere Wellenteil 10 mit dem anderen Klappenteil 4 verbunden ist. Die Antriebe 8 und 9 stehen an Mitnahmepunkten 12, 13 jeweils mit den äußeren Wellenteilen 11 und dem inneren Wellenteil 10 in Verbindung, die in Figur 7 dargestellt sind. Die Welle 6 kann auch zweiteilig ausgebildet sein, wobei jedes Klappenteil 4,5 mit einem Wellenteil verbunden ist.

Wenn der Antrieb 8 arbeitet, dreht er die äußeren Wellenteile 11, so daß der Klappenteil 5 mitgenommen wird, während der Antrieb 9 den inneren Wellenteil 10 dreht und damit der Klappenteil 4 mitnimmt. Die Mitnahmepunkte 12, 13 für die äußeren und inneren Wellenteile 10, 11 sind vorzugsweise als Nuten ausgebildet, an denen die Antriebe 8, 9 angekoppelt sind, wie es im Einzelnen in Figur 7 dargestellt ist.

Die Figuren 8, 9 und 10 zeigen eine Ausbildung der Antriebseinrichtung, die im Gegensatz zu der Ausbildung, die oben beschrieben wurde, innen liegend im Befüllrohr ausgebildet ist.

Bei diesem Ausführungsbeispiel sind zwei pneumatisch oder hydraulisch betätigte Zylinder 14, 15 vorgesehen, die über Hebel 16, 17 die beiden Klappenteile 4 und 5 um die Welle 6 bewegen. Die Zylinder 14, 15 sind im Befüllrohr ein- oder beidseitig einbaubar.

Bei einer Betätigung der Zylinder 14 und 15 bewegen sich somit die Hebel 16 und 17 in Figur 9 in Richtung auf die Klappenteile 4 und 5, das heißt bei der in Figur 1 dargestellten Befüllstation nach unten, so daß jeder Hebel 16 und 17 einen Teil der Welle 6 nämlich den inneren Teil 10 oder die äußeren Teile 11 dreht und den damit verbundenen Klappenteil 4, 5 schwenkt.

Bei dem in Figur 8 dargestellten Ausführungsbeispiel kann die Nachrieselschutzvorrichtung insbesondere am untersten Ende des Befüllrohres angeordnet werden, ohne daß sie mit am Befüllrohr außen angebrachten Teilen kollidiert.

Bei den innen liegenden Antriebseinrichtungen ist gemäß Figur 10 ein Teil 18 des Befüllrohres vom Schüttgutstrom abgetrennt und sind im Teil 18 die Antriebseinrichtungen vorgesehen.

Anstelle der Zylinder 14, 15 bei dem oben beschriebenen Ausführungsbeispiel können auch Bowdenzüge verwandt werden, so daß die Antriebseinrichtung an einer beliebigen Stelle außerhalb des Befüllrohres angeordnet werden kann.

Figur 11 zeigt ein Ausführungsbeispiel der erfindungsgemäßen Nachrieselschutzvorrichtung, die ohne außenliegende Antriebskomponenten auskommt. Bei dieser Nachrieselschutzvorrichtung ist in der Welle 6 die Antriebseinrichtung aufgenommen und als pneumatischer Drehantrieb ausgebildet. Die Welle 6 ist zu diesem Zweck als Hohlwelle mit verschiedenen Kammern konzipiert, die über Anschlüsse 19 pneumatisch oder hydraulisch beaufschlagt werden.

## Patentansprüche

1. Nachrieselschutzvorrichtung für eine Befüllstation zum Befüllen von Gebinden mit einem Schüttgut, welche ein Befüllrohr (1) aufweist, über das das Schüttgut in das Gebinde gelangt, mit einer zweiteiligen Klappe mit einer Abmessung wenigstens gleich der Abmessung des Befüllrohrinnenquerschnitts, die im Befüllrohr (1) angeordnet ist und deren Klappenteile (4, 5) um eine Welle (6) jeweils in die Richtung des Schüttgutstromes zusammenklappbar sind, **dadurch gekennzeichnet,**
**dass** die Welle (6) als Hohlwelle ausgebildet ist, die Kammern aufweist, die einen pneumatischen oder hydraulischen Drehantrieb bilden und pneumatisch oder hydraulisch beaufschlagt werden können.

2. Vorrichtung nach Anspruch 1, **dadurch gekennzeichnet, dass** sie am Ende des Befüllrohres (1) angebracht ist.

3. Vorrichtung nach Anspruch 1 oder 2, **dadurch gekennzeichnet, dass** die Welle (6) unterteilt ist, und jeder Klappenteil (4, 5) mit einem Wellenteil (10, 11) jeweils verbunden ist.

4. Vorrichtung nach Anspruch 3, **dadurch gekennzeichnet, dass** die Welle (6) in wenigstens zwei Teile unterteilt ist und die Klappenteile (4, 5) mit den Teilen der Welle (6) jeweils verbunden sind.

## Claims

1. Means of shutting off the flow of pulverulent, for a filling station for filling receptacles with bulk material, having a filling tube (1), by means of which the bulk material enters the receptacle, with a two-part flap having at least the size of the internal cross-sectional area of the filling tube, which is disposed in the filling tube (1), the flap parts (4,5) of the said flap being able to fold together, in each case in the direction of the flow of the bulk material, around a shaft (6),
**characterized in that**,
the shaft (6) is hollow and has chambers forming a pneumatic or hydraulic rotary drive and which can be acted upon pneumatically and hydraulically.

2. Device in accordance with claim 1, **characterized in that** it is applied to the end of the filling tube (1).

3. Device in accordance with claims 1 or 2, **characterized in that** the shaft (6) is divided up and **in that** each flap part (4, 5) is in each case connected to a shaft part (10, 11).

4. Device in accordance with claim 3, **characterized in that** the shaft (6) is divided up into at least two parts and the flap parts (4, 6) are in each case connected to the shaft parts (6).

## Revendications

1. Dispositif de protection contre l'écoulement ultérieur pour une station de remplissage pour le remplissage de récipients par un produit en vrac, qui présente un tube de remplissage (1) par lequel le produit en vrac parvient dans le récipient, avec une trappe en deux parties ayant une dimension au moins égale à la dimension de la section transversale interne du tube de remplissage, qui est agencée dans le tube de remplissage (1) et dont les parties de la trappe (4, 5) sont rabattables autour d'un arbre (6), respectivement, dans le sens du courant du produit en vrac, **caractérisé en ce que**
l'arbre (6) est formé en arbre creux, qui présente des chambres qui forment un entraînement rotatif pneumatique ou hydraulique et peuvent être alimentées par voie pneumatique ou hydraulique.

2. Dispositif selon la revendication 1, **caractérisé en ce qu'**il est installé à l'extrémité du tube de remplissage (1).

3. Dispositif selon la revendication 1 ou 2, **caractérisé en ce que** l'arbre (6) est divisé et **en ce que** chaque partie (4,5) de la trappe est respectivement raccordée à une partie d'arbre (10, 11).

4. Dispositif selon la revendication 3, **caractérisé en ce que** l'arbre (6) est divisé en au moins deux parties et **en ce que** les parties (4, 5) de la trappe sont respectivement raccordées aux parties de l'arbre (6).
